# EUROPÄISCHE PATENTSCHRIFT

(11) **EP 1 802 178 B1**
(45) Veröffentlichungstag und Bekanntmachung des Hinweises auf die Patenterteilung: **22.05.2019**
(21) Anmeldenummer: 06118255.6
(22) Anmeldetag: 01.08.2006
(51) Int. Cl.: H05F 3/04

(54) **Vorrichtung zur kontaktlosen Beseitigung einer elektrostatischen Doppelladungsschicht**
Device for the contactless removal of electrostatic charge from a double-charge layer
Appareil de décharge sans contact d'électricité statique d'une couche à double charge

(30) Priorität: 21.12.2005 DE 102005061332; 23.06.2006 DE 202006009823 U
(43) Veröffentlichungstag der Anmeldung: 27.06.2007
(73) Patentinhaber: Eltex-Elektrostatik GmbH, 79576 Weil am Rhein (DE)
(72) Erfinder: Ludwig, Thomas, 79576 Weil am Rhein (DE)
(74) Vertreter: Trinks, Ole

(56) Entgegenhaltungen:
- EP-A2- 1 155 834
- DE-A1- 4 224 698
- DE-A1- 10 354 168
- US-A1- 2004 085 705
- US-B1- 6 674 630

## Beschreibung

Die vorliegende Erfindung betrifft eine Vorrichtung zur kontaktlosen Beseitigung einer elektrostatischen Ladungsdoppelschicht von einem geförderten flächigen, elektrisch im Wesentlichen isolierenden Material gemäß Anspruch 1.

Die Erfindung betrifft somit insbesondere eine Vorrichtung zur Beseitigung einer elektrostatischen Ladungsdoppelschicht von einem geförderten flächigen, elektrisch im wesentlichen isolierenden Material. Unter einem flächigen Material sollen sowohl eine quasiendlose Materialbahn als auch vereinzelte Bögen verstanden werden, und als im wesentlichen isolierende Materialien sind solche zu verstehen, die mindestens über den größeren Bereich ihrer Oberfläche als Isolator wirken, etwa Druck- oder Verpackungspapiere, Kunststofffolien, folienkaschierte Papiere, kunststoff-kaschierte Metallfolien oder dergleichen.

Eine Vorrichtung zur kontaktlosen Beseitigung von elektrostatischen Ladungen auf der Oberfläche von in einer Laufrichtung bewegten Materials ist an sich bekannt (US 2004/085705).

Ladungsdoppelschichten sind in verschiedenen Industriezweigen, die insbesondere isolierende Materialien mit hohen Geschwindigkeiten handhaben bzw. verarbeiten, als elektrostatische Aufladungserscheinungen bekannt und gefürchtet. Man versteht darunter eine elektrostatische Aufladung der einen Seite eines isolierenden Materials, kombiniert mit einer gegenpoligen elektrostatischen Aufladung der gegenüberliegenden Seite. Ladungsdoppelschichten treten häufig an hochisolierenden, dünnen und schnelllaufenden Materialbahnen oder -bögen auf und führen häufig zu schwerwiegenden und kostspieligen Prozessstörungen. Sie können sogar Zerstörungen des Materials durch Funkenentladung durch dieses hindurch zur Folge haben.

Zur Beseitigung elektrostatischer Aufladungen von geförderten Materialien der oben erwähnten Art sind kontaktlos arbeitende Entladeelektroden bekannt und kommerziell verfügbar und haben sich in vielen Anwendungssituationen bewährt; vgl. dazu unter www.eltex.de "FAQs für Entladung/Aufladung".

Diese bekannten Entladesysteme/-elektroden nutzen das von dem aufgeladenen Material zur (neutralen) Erde ausgehende elektrische Feld zum Ladungsausgleich, indem sie Gasionen und freie Elektronen in das elektrische Feld zuführen. Diese werden aufgrund der Kraftwirkung des elektrischen Feldes zu gegenpoligen Ladungen auf dem aufgeladenen Material hin angezogen und bewirken dort eine Neutralisierung (Kompensation) der Aufladung. Ihre Effizienz ist besonders hoch bei hohen Feldstärken. Da bei gleich bleibender Ladungsmenge Q in einem Aufladungsbereich die elektrische Feldstärke E gemäß der Beziehung E ∼ Q/C mit abnehmender Kapazität zunimmt, werden die bekannten Entladeeinrichtungen gezielt in Bereichen geringer Kapazität der Anordnung, also beispielsweise möglichst weit entfernt von Leitwalzen, positioniert.

Die bekannten Entladesysteme versagen jedoch weitgehend bei der Beseitigung von Ladungsdoppelschichten. Dies ist zu wesentlichen Teilen auf den Umstand zurückzuführen, dass von Ladungsdoppelschichten kein elektrisches Fernfeld ausgeht, obgleich in ihnen große Ladungsmengen gespeichert sein können. Das von auf der einen Materialseite befindlichen positiven Ladungen ausgehende elektrostatische Feld wird nämlich durch das von den negativen Ladungen auf der anderen Materialseite ausgehende Feld mit negativem Vorzeichen überlagert.

Das Dokument DE 10 354 168 A1 betrifft eine Vorrichtung zur kontaktlosen Beseitigung von Ladungen auf der Oberfläche von in einer Laufrichtung bewegten Materials. Die Vorrichtung weist zumindest eine an Hochspannung betriebene aktive Entladeelektrode auf, die quer zur Laufrichtung auf der einen Seite des bewegten Material und im Abstand zu diesem angeordnet ist.

Der Erfindung liegt daher die Aufgabe zugrunde, eine wirkungsvolle und kontaktlos arbeitende Vorrichtung anzugeben, die insbesondere in Anordnungen zum schnellen Transport und zur schnellen Verarbeitung von Materialien der o.g. Art eingesetzt werden kann.

Diese Aufgabe wird durch eine Vorrichtung mit den Merkmalen des Anspruchs 1 gelöst. Zweckmäßige Fortbildungen des Erfindungsgedankens sind Gegenstand der abhängigen Ansprüche.

Die Erfindung baut auf der Feststellung auf, dass Materialien, die Ladungsdoppelschichten tragen, bei einseitigem Kontakt mit einer elektrisch leitfähigen und geerdeten bzw. auf Masse liegenden Oberfläche ein von der dieser Oberseite abgewandten Seite ausgehendes, messbares elektrisches Feld (nachfolgend auch als Nahfeld bezeichnet) aufweisen. Die Erfindung schließt den wesentlichen Gedanken ein, dieses Feld zu einer mindestens teilweisen Neutralisierung bzw. Kompensation der Ladungsdoppelschicht zu nutzen, indem in den betreffenden Bereich (erster Bereich, Neutralisierungsbereich) des flächigen Materials Ladungsträger geeigneter Polarität zugeführt werden.

Gemäß der Erfindung wird das besagte Nahfeld in einem Messschritt in einem zweiten Bereich (Messbereich) des flächigen Materials gemessen und zur Steuerung oder Regelung eines Kompensationsschrittes benutzt, durch welchen dem flächigen Material in dem ersten Bereich (Neutralisierungsbereich) elektrische Ladungen (positive oder negative) zur Kompensation von auf dem flächigen Material vorhandenen Ladungen zugeführt werden.

Eine Vorrichtung gemäß dieser Ausführung zeichnet sich aus durch ein dem flächigen Material in dem zweiten Bereich (Messbereich) benachbartes leitfähiges Element zur Ausbildung eines elektrischen Nahfeldes und eine dem zweiten Bereich zugeordnete Feldstärkemesseinrichtung zur Erfassung der Feldstärke des Nahfeldes. Hierbei ist eine Kompensationseinrichtung eingangsseitig mit der Feldstärkemesseinrichtung verbunden und zur gesteuerten Zuführung von Ladungsträgern in den ersten Bereich (Neutralisierungsbereich) des flächigen Materials in Reaktion auf das Erfassungsergebnis ausgebildet.

In einer weiter bevorzugten Ausgestaltung der Erfindung ist der zweite Bereich (Messbereich) in Förderrichtung des flächigen Materials stromabwärts des ersten Bereiches angeordnet, derart, dass die Steuerung der Zuführung der Ladungsträger als Regelung wirkt. Die Messung des elektrischen Nahfeldes erfolgt hierbei nach dem Kompensationsschritt. Es handelt sich somit um eine Regelung.

Alternativ kann der zweite Bereich (Messbereich) entgegen der Förderrichtung des flächigen Materials stromaufwärts des ersten Bereiches (Neutralisierungsbereich) angeordnet sein, so dass die Messung des Nahfeldes der Doppelladungsschicht vor dem Kompensationsschritt erfolgt. Es handelt sich um eine gesteuerte Kompensation.

Die Steuerung bzw. Regelung zeichnen sich insbesondere dadurch aus, dass die Kompensationseinrichtung dazu ausgebildet ist, in Reaktion auf das Erfassungsergebnis der Feldstärkemesseinrichtung selektiv positive oder negative Ladungsträger zuzuführen und wahlweise deren Menge geeignet einzustellen.

Die vorgeschlagene Lösung ermöglicht es, auch aufladungs-kritische Materialien, wie etwa Kunststofffolien oder Papierbahnen, problemlos in schnelllaufenden Anlagen zu fördern und zu verarbeiten.

Eine bei herkömmlichen Produktionsanlagen bevorzugte Ausführung sieht vor, dass das erste und/oder zweite leitfähige Element als leitfähige Oberfläche eines die Materialbahn kontaktierenden Antriebs- und/oder Führungselementes einer Fördereinrichtung ausgebildet ist. Speziell ist hierbei vorgesehen, dass das zweite leitfähige (speziell geerdete) Element in dem zweitem Bereich als Oberfläche einer Umlenkwalze ausgebildet ist.

Die Kompensationseinrichtung selbst weist eine mit einer Hochspannungsquelle verbundene Aufladeelektrode auf, die bezüglich des flächigen Materials dem ersten leitfähigen Element gegenüberliegt und Gasionen und frei Elektronen dem Material zuführt.

Verbleibende unipolare Aufladungen (quasi die nicht-kompensierte Schichtebene der Ladungsdoppelschicht oder Teile hiervon) können durch eine der erwähnten Kompensationseinrichtung in Material-Laufrichtung folgende konventionelle Entladeeinrichtungen in an sich bekannter Weise beseitigt werden. Eine solche Entladeeinrichtung umfasst dann mindestens eine als solche bekannte Entladeelektrode, wie sie u.a. von der Anmelderin erhältlich ist.

Vorteile und Zweckmäßigkeiten der Erfindung ergeben sich im übrigen aus den abhängigen Ansprüchen sowie der nachfolgenden Beschreibung von bevorzugten Ausführungsbeispielen anhand der Zeichnungen. In den Zeichnungen zeigen:
- Fig. 1: eine schematische Darstellung eines ersten Beispiels nicht Teil der Erfindung und
- Fig.2: eine schematische Darstellung eines zweiten Beispiels nicht Teil der Erfindung,
- Fig. 3: eine der Fig. 1 ähnliche weitere Beispiels nicht Teil der Erfindung,
- Fig. 4: eine Ausführungsform der Erfindung.

Fig. 1 zeigt als Prinzipskizze eine Kompensationsvorrichtung 10 zur Kompensation von Doppelladungen auf einer in eine Laufrichtung 12 schnell geförderten Materialbahn 11. Die Materialbahn wird bei diesem Ausführungsbeispiel über eine erste und zweite Umlenkwalze 13, 14 Z-förmig umgelenkt. Die Umlenkwalzen 13, 14 haben eine gut leitfähige Oberfläche, die über eine niederohmige Verbindung geerdet ist.

An der ersten Umlenkwalze 13 bildet sich aufgrund einer auf dem isolierenden Material 11 ausgebildeten elektrostatischen Doppelschicht ein elektrisches Nahfeld aus, welches durch eine Feldstärke-Messeinrichtung 15 erfasst wird. Der Messeinrichtung 15 ist ein Messverstärker 16 nachgeschaltet, dessen Ausgang mit einem Eingang einer Steuereinrichtung 17 verbunden ist. Die Steuereinrichtung 17 gewinnt aus dem aufbereiteten Feldstärke-Messsignal eine Stellgröße, die einem Steuereingang eines Hochspannungsnetzgerätes 18 zugeführt wird.

Die von diesem erzeugte, in Abhängigkeit vom Feldstärke-Messsignal gesteuerte Hochspannung wird einer Aufladeelektrode 19 zugeführt, die, bezogen auf die Materialbahn 11, gegenüber der zweiten Umlenkwalze 14 angeordnet ist. Das zwischen der Aufladeelektrode 19 und der zweiten Umlenkwalze 14 ausgebildete elektrische Feld ionisiert Gasmoleküle der Atmosphäre und erzeugt und beschleunigt (in Abhängigkeit von Polarität und Betrag der bereitgestellten Hochspannung) Ladungsträger auf die Materialbahn 11 hin, die eine zumindest weitgehende Kompensation der dort vorliegenden Ladungsdoppelschicht bewirken. Etwa verbleibende Restladungen auf der Materialbahn werden bei diesem Beispiel, das eine gesteuerte Kompensation der Ladungsdoppelschicht beschreibt, toleriert.

In Fig. 2 ist als weiteres Beispiel eine weitere Kompensationsvorrichtung 20 in einer Fig. 1 ähnlichen Darstellung gezeigt. Funktionsgleiche bzw. - ähnliche Komponenten sind mit an Fig. 1 angelehnten Bezugsziffern bezeichnet.

Eine isolierende Materialbahn 21 hat hier über zwei geerdete Umlenkwalzen 23, 24 in einer Laufrichtung 22 einen U-förmigen Abschnitt eines Laufweges. Bei dieser Ausführung ist gegenüber der zweiten leitfähigen Umlenkwalze 24 eine Feldstärke-Messeinrichtung 25 angeordnet, deren Messsignal in eine Aufbereitungs- und Regeleinrichtung 26 eingespeist wird, an deren Ausgang eine Stellgröße für ein steuerbares Hochspannungsnetzgerät 28 bereitgestellt wird. Dieses Netzgerät 28 ist mit einer in gleicher Weise wie bei der ersten Ausführungsform wirkenden Aufladeelektrode 29 gegenüber der ersten leitfähigen Umlenkwalze 23 verbunden.

Bei der vorliegenden Ausführung wird durch den Regelkreis die der Materialbahn 21 über die Auflade- bzw. Kompensationselektrode 29 zugeführte Ladung so eingestellt, dass die von der Feldstärke-Messeinrichtung 25 gemessene Feldstärke des Nahfeldes an der Umlenkwalze 24 Null wird. Die Ausgestaltung des Kompensationsvorganges als Regelung ergibt somit bereits eine verbesserte Kompensationswirkung gegenüber der ersten Ausführungsform. Zusätzlich sind stromabwärts der zweiten Umlenkwalze 24 konventionelle Entladeelektroden 31, jeweils mit zugeordnetem Netzteil 32, zur Beseitigung etwa verbleibender unipolarer Aufladungen auf den beiden Oberflächen der Materialbahn 21 vorgesehen.

Gemäß den beschriebenen Beispielen sind die beiden Umlenkwalzen 13 und 14 von Fig. 1 und die beiden Umlenkwalzen 23 und 24 von Fig. 2 geerdet. Es sind jedoch auch andere elektrische Potenziale verwendbar. Die in Förderrichtung 12 bzw. 22 des flächigen Materials 11 bzw. 21 zweite Umlenkwalze 14 in Fig. 1 bzw. erste Umlenkwalze 23 in Fig. 2 definiert jeweils einen ersten Bereich (Neutralisierungsbereich) des flächigen Materials 11 bzw. 21, in welchem die zweite Umlenkwalze 14 in Fig. 1 bzw. die ersten Umlenkwalze 23 in Fig. 2 bevorzugt an Erdpotential angeschlossen sind, jedoch stattdessen auch an ein anderes elektrisches Potential angeschlossen sein können, welches ein elektrisches Gegenpotential zu dem elektrischen Potential der Aufladeelektrode 19 in Fig. 1 bzw. der Aufladeelektrode 25 in Fig. 2 bildet.

Die in Förderrichtung 12 bzw. 22 des flächigen Materials 11 bzw. 21 erste Umlenkwalze 13 in Fig. 1 bzw. zweite Umlenkwalze 24 in Fig. 2 definiert jeweils einen zweiten Bereich (Messbereich), in welchem die erste Umlenkwalze 13 in Fig. 1 bzw. zweite Umlenkwalze 24 in Fig. 2 bevorzugt an Erdpotential angeschlossen ist, jedoch stattdessen auch an ein anderes elektrisches Potential angeschlossen sein kann, welches ein elektrisches Gegenpotential zu dem elektrischen Potential der Aufladungsschicht auf der benachbarten Seite des flächigen Materials 11 bzw. 21 bildet.

Anstatt der Umlenkwalzen 13 und/oder 14 in Fig. 1 sowie 23 und/oder 24 in Fig. 2 können auch andere das flächige Material bzw. 21 kontaktierende oder nichtkontaktierende, aber in der Nähe benachbart zu dem flächigen Material angeordnete, Walzen oder Rollen oder nicht-rotierende Elemente, z. B. Gleitkontakte oder berührungslose Platten oder Elektroden verwendet werden (so nahe, dass die beschriebene elektrische Wirkung eintritt).

Gemäß der Erfindung ist in dem ersten Bereich (Neutralisierungsbereich) anstatt der zweiten Umlenkwalze 14 in Fig. 1 bzw. der ersten Umlenkwalze 23 in Fig. 2 ein nichtrotierendes elektrisch leitfähiges Element vorgesehen, welches das flächige Material 11 bzw. 21 nicht kontaktiert.

In dem zweiten Bereich (Messbereich) ist es zwar vorteilhaft, eine erste Umlenkwalze 13 in Fig. 1 bzw. eine zweite Umlenkwalze 24 in Fig. 2 oder eine andere Walze oder Rolle zu verwenden, welche das flächige Material 11 bzw. 21 kontaktiert, jedoch kann stattdessen auch ein das flächige Material 11 bzw. 21 nicht kontaktierendes, aber nahe des flächigen Materials angeordnetes Element verwendet werden.

Das Beispiel 30 von Fig. 3 entspricht funktionsmäßig dem Beispiel 10 von Fig. 1. Es sind die gleichen Elemente vorgesehen, mit der Ausnahme, dass in Fig. 3 eine Rolle 313 anstatt der Umlenkwalze 13, und ein das flächige Material 11 nicht-kontaktierendes Element 314 anstatt der Umlenkwalze 14 vorgesehen sind.

Die Ausführungsform 40 von Fig. 4 entspricht funktionsmäßig dem Beispiel 20 von Fig. 2. Es sind die gleichen Elemente vorgesehen, mit der Ausnahme, dass in Fig. 4 eine Rolle 424 anstatt der Umlenkwalze 24, und ein das flächige Material 21 nicht-kontaktierendes Element 423 anstatt der Umlenkwalze 23 vorgesehen sind.

Wenn ein nicht-kontaktierendes elektrisch leitfähiges Element 314 bzw. 423 im ersten Bereich (Neutralisierungsbereich) oder ein nicht-kontaktierendes elektrisch leitfähiges Element anstatt der Umlenkwalzen 13, 24, 313 bzw. 424 im zweiten Bereich (Messbereich) verwendet wird, wird dieses vorzugsweise so nahe wie möglich bei dem flächigen Material 11 bzw. 21 (welches eine schwankende oder flatternde Bahn sein kann) angeordnet, z. B. mit einem Abstand zwischen 2 mm und 20 mm.

Wenn im ersten Bereich (Neutralisierungsbereich) gegenüber der Aufladeelektrode 19 bzw. 29 auf der von ihr abgewandten Seite des flächigen Materials 11 bzw. 21 ein leitfähiges Element (Gegenelektrode) 14, 23, 314 bzw. 423 angeordnet ist, dann ist seine zur Aufladeelektrode zeigende Seite vorzugsweise klein, z. B. eine Spitze oder Kante. Das Element kann z. B. ein Draht oder ein Seil mit elektrisch leitfähiger Oberfläche sein.

## Patentansprüche

1. Vorrichtung (40) zur kontaktlosen Beseitigung einer elektrostatischen Ladungsdoppelschicht von einem geförderten flächigen, elektrisch im wesentlichen isolierenden Material (21), enthaltend:
- eine dem flächigen Material in einem ersten Bereich (Neutralisierungsbereich) benachbart angeordnete kontaktlose Kompensationseinrichtung (29) zur Zuführung von Ladungsträgern zu einer Seite des flächigen Materials im ersten Bereich zur mindestens teilweisen Kompensation der Ladungen mindestens in einer Schichtebene der Ladungsdoppelschicht;
wobei die Kompensationseinrichtung selbst eine mit einer Hochspannungsquelle verbundene Aufladeelektrode (29) aufweist, die bezüglich der Seite des flächigen Materials einem ersten leitfähigen Element (423) gegenüberliegt und Gasionen und frei Elektronen dem Material zuführt;
- ein dem flächigen Material (21) in einem zweiten Bereich (Messbereich) benachbartes zweites elektrisch leitfähiges Element (424),
welches ein elektrisches Gegenpotential zu dem elektrischen Potential der Aufladungsschicht auf der gegenüberliegenden Fläche des flächigen Materials bildet,
zur Ausbildung eines, von der dieser Fläche abgewandten Seite ausgehendes, elektrischen Nahfeldes;
und
- eine dem zweiten Bereich zugeordnete Feldstärkemesseinrichtung (25) zur Erfassung der Feldstärke des Nahfeldes ;
wobei die Kompensationseinrichtung (29) eingangsseitig mit der Feldstärkemesseinrichtung (25) verbunden und zur gesteuerten Zuführung von Ladungsträgern zum Material auf das Erfassungsergebnis ausgebildet ist, und wobei der zweite Bereich in Förderrichtung (22) des flächigen Materials gesehen von dem ersten Bereich entfernt ist;
wobei in dem ersten Bereich das erste elektrisch leitfähige Element (423) ein nichtrotierendes Element ist, welches das flächige Material (21) nicht kontaktiert und auf der von der Kompensationseinrichtung abgewandten Seite des flächigen Materials benachbart zu dem flächigen Material angeordnet ist zur Bildung eines elektrischen Nahfeldes;
wobei im zweiten Bereich das zweite elektrisch leitfähiges Element ein rotierendes Element (424) ist, welches das flächige Material (21) kontaktiert,
und wobei stromabwärts des rotierenden Elements (424) Entladeelektroden (31) zur Beseitigung etwaig verbleibender unipolarer Aufladungen auf den beiden Oberflächen der Materialbahn (21) vorgesehen sind.

2. Vorrichtung nach Anspruch 1,
**dadurch gekennzeichnet, dass**
der zweite Bereich in Förderrichtung des Materials stromaufwärts des ersten Bereiches angeordnet ist.

3. Vorrichtung nach Anspruch 1,
**dadurch gekennzeichnet, dass**
der zweite Bereich (424) in Förderrichtung des Materials (21) stromabwärts des ersten Bereiches (423) angeordnet ist, und dass die Steuerung der Zuführung der Ladungsträger als Regelungseinrichtung ausgebildet ist.

4. Vorrichtung nach einem der vorangehenden Ansprüche,
**dadurch gekennzeichnet, dass**
die Kompensationseinrichtung (26-29) dazu ausgebildet ist, in Reaktion auf das Erfassungsergebnis der Feldstärkemesseinrichtung selektiv positive oder negative Ladungsträger zuzuführen.

5. Vorrichtung nach einem der vorangehenden Ansprüche, **dadurch gekennzeichnet, dass**
das leitfähige Element (424) des zweiten Bereiches als leitfähige Oberfläche eines die Materialbahn kontaktierenden Antriebs- und/oder Führungselementes einer Fördereinrichtung ausgebildet ist.

6. Vorrichtung nach einem der vorangehenden Ansprüche, **dadurch gekennzeichnet, dass**
das leitfähige Element (423,424) des ersten Bereiches und/oder des zweiten Bereiches geerdet ist.

7. Vorrichtung nach einem der vorangehenden Ansprüche, **dadurch gekennzeichnet, dass** die Aufladeelektrode (29) dem Material positive oder negative Ladungen zuführt.

## Claims

1. Apparatus (40) for contactlessly removing an electrostatic charge double layer from a sheet-like material (21), which is electrically essentially insulating and is being conveyed, containing:
- a contactless compensation device (29), which is arranged such that it is adjacent to the sheet-like material in a first region (neutralization region) and is intended to supply charge carriers to one side of the sheet-like material in the first region for the purpose of at least partially compensating for the charges at least in one layer plane of the charge double layer; wherein the compensation device itself has a charging electrode (29), which is connected to a high-voltage source and lies opposite a first conductive element (423) with respect to the side of the sheet-like material and supplies gas ions and free electrons to the material;
- a second electrically conductive element (424), which is adjacent to the sheet-like material (21) in a second region (measurement region) and forms an electrical opposite potential to the electrical potential of the charging layer on the opposite surface of the sheet-like material,
in order to form an electrical near field proceeding from the side facing away from said surface;
and
- a field strength measurement device (25), which is assigned to the second region and is intended to record the field strength of the near field;
wherein the input of the compensation device (29) is connected to the field strength measurement device (25) and is designed for the controlled supply of charge carriers to the material in response to the recording result, and wherein the second region is remote from the first region in the conveying direction (22) of the sheet-like material;
wherein the first electrically conductive element (423) in the first region is a non-rotating element, which does not make contact with the sheet-like material (21) and is arranged on the side of the sheet-like material facing away from the compensation device and adjacent to the sheet-like material in order to form an electrical near field;
wherein the second electrically conductive element in the second region is a rotating element (424) which makes contact with the sheet-like material (21),
and wherein discharging electrodes (31) downstream of the rotating element (424) are provided to remove any remaining unipolar charges on the two surfaces of the material web (21).

2. Apparatus according to Claim 1,
**characterized in that**
the second region is arranged upstream of the first region in the conveying direction of the material.

3. Apparatus according to Claim 1,
**characterized in that**
the second region (424) is arranged downstream of the first region (423) in the conveying direction of the material (21), and **in that** the controller for supplying the charge carriers is in the form of a regulating device.

4. Apparatus according to one of the preceding claims,
**characterized in that**
the compensation device (26-29) is designed to selectively supply positive or negative charge carriers in response to the recording result of the field strength measurement device.

5. Apparatus according to one of the preceding claims,
**characterized in that**
the conductive element (424) of the second region is in the form of a conductive surface of a drive and/or guide element of a conveying device, said drive and/or guide element making contact with the material web.

6. Apparatus according to one of the preceding claims,
**characterized in that**
the conductive element (423, 424) of the first region and/or the second region is earthed.

7. Apparatus according to one of the preceding claims,
**characterized in that**
the charging electrode (29) supplies positive or negative charges to the material.

## Revendications

1. Dispositif (40) pour l'élimination sans contact d'une double couche de charge électrostatique d'un matériau (21) plan transporté, sensiblement électriquement isolant, comprenant :
- un dispositif de compensation (29) sans contact disposé dans une première zone (zone de neutralisation) adjacente au matériau plan pour délivrer des porteurs de charge sur un côté du matériau plan dans la première zone afin d'effectuer une compensation au moins partielle des charges au moins dans un plan de couche de la double couche de charge ;
dans lequel le dispositif de compensation comporte lui-même une électrode de charge (29) reliée à une source à haute tension, qui est opposée à un premier élément conducteur (423) par rapport au côté du matériau plan et qui délivre au matériau des ions de gaz et des électrons libres ;
- un second élément électriquement conducteur (424) adjacent au matériau plan (21) dans une seconde zone (zone de mesure), qui établit un contre-potentiel électrique par rapport au potentiel électrique de la couche de charge sur la surface opposée du matériau plan,
afin de former un champ proche électrique émanant du côté tourné à l'opposé de ladite surface ; et
- un dispositif de mesure d'intensité de champ (25) associé à la seconde zone et destiné à détecter l'intensité de champ du champ proche ;
dans lequel le dispositif de compensation (29) est relié en entrée au dispositif de mesure d'intensité de champ (25) et est conçu pour délivrer de manière commandée des porteurs de charge au matériau sur la base du résultat de la détection, et dans lequel la seconde zone est espacée de la première zone du matériau plan tel qu'il est vu dans la direction de déplacement (22) ;
dans lequel, dans la première zone, le premier élément électriquement conducteur (423) est un élément non tournant qui n'est pas en contact avec le matériau plan (21) et qui est disposé de manière adjacente au matériau plan du côté du matériau plan qui est tourné à l'opposé du dispositif de compensation afin de former un champ proche électrique ;
dans lequel, dans la seconde zone, le second élément électriquement conducteur est un élément tournant (424) qui est en contact avec le matériau plan (21),
et dans lequel il est prévu des électrodes de décharge (31) en aval de l'élément tournant (424) pour éliminer l'éventuelle charge unipolaire restante sur les deux surfaces de la bande de matériau (21).

2. Dispositif selon la revendication 1, **caractérisé en ce que** la seconde zone est disposée en aval de la première zone dans la direction de transport du matériau.

3. Dispositif selon la revendication 1, **caractérisé en ce que** la seconde zone (424) est disposée en aval de la première zone (423) dans la direction de transport du matériau (21) et **en ce que** la commande de la délivrance des porteurs de charge est réalisée sous la forme d'un dispositif de régulation.

4. Dispositif selon l'une des revendications précédentes, **caractérisé en ce que** le dispositif de compensation (26-29) est conçu pour délivrer des porteurs de charge sélectivement positifs ou négatifs en réaction au résultat de la détection du dispositif de mesure d'intensité de champ.

5. Dispositif selon l'une des revendications précédentes, **caractérisé en ce que** l'élément conducteur (424) de la seconde zone est réalisé sous la forme d'une surface conductrice d'un élément d'entraînement et/ou de guidage, en contact avec la bande de matériau, d'un dispositif de transport.

6. Dispositif selon l'une des revendications précédentes, **caractérisé en ce que** l'élément conducteur (423, 424) de la première zone et/ou de la seconde zone est relié à la terre.

7. Dispositif selon l'une des revendications précédentes, **caractérisé en ce que** l'électrode de charge (29) délivre des charges positives ou négatives au matériau.
